# EUROPÄISCHE PATENTSCHRIFT

(11) **EP 3 757 305 B1**
(45) Veröffentlichungstag und Bekanntmachung des Hinweises auf die Patenterteilung: **15.11.2023**
(21) Anmeldenummer: 20181104.9
(22) Anmeldetag: 19.06.2020
(51) Int. Cl.: E04B 1/343, E04B 1/348, E04B 1/58, E04H 1/12

(54) **ARBEITSRAUM**
WORKING SPACE
ESPACE DE TRAVAIL

(30) Priorität: 25.06.2019 DE 102019117056
(43) Veröffentlichungstag der Anmeldung: 30.12.2020
(73) Patentinhaber: Weiss Klimatechnik GmbH, 35447 Reiskirchen (DE)
(72) Erfinder: LANG, Jochen, 35435 Weltenberg (DE); LOTZ, Karl-Heinz, 35415 Pohlheim (DE)
(74) Vertreter: advotec.

(56) Entgegenhaltungen:
- EP-A2- 0 361 039
- US-A1- 2019 112 771

## Beschreibung

Die Erfindung betrifft einen Arbeitsraum, insbesondere Reinraum, Messraum, Prozessraum oder dergleichen, mit einem modularen Stahlbausystem für den Arbeitsraum, wobei der Arbeitsraum eine raumlufttechnische Anlage und vorzugsweise eine Steuervorrichtung umfasst, wobei der Arbeitsraum durch einen Boden, Wände und eine Decke ausgebildet ist, wobei mittels der raumlufttechnischen Anlage eine Luftwechselrate in dem Arbeitsraum und eine Druckdifferenz zwischen dem Arbeitsraum und einer Umgebung ausbildbar ist, wobei die raumlufttechnische Anlage vorzugsweise mittels der Steuervorrichtung steuer- und/oder regelbar ist, wobei das Stahlbausystem voneinander verschiedene Tragprofile und voneinander verschiedene Verbindungselemente zur kraftschlüssigen und/oder formschlüssigen Verbindung der Tragprofile umfasst, die zur Ausbildung eines Arbeitsraums dienen, wobei eine Struktur des Arbeitsraums aus einem Tragwerk mit den Tragprofilen und den Verbindungselementen ausgebildet ist, wobei die Tragprofile relativ zu einem ebenen Untergrund des Arbeitsraums bezogen auf einen Querschnitt einen vertikalen Schenkel und zwei parallele, horizontale Schenkel aufweisen, wobei der vertikale Schenkel die horizontalen Schenkel miteinander verbindet, wobei die horizontalen Schenkel vertikale Schenkelabschnitte aufweisen, die sich relativ zueinander in Richtung des jeweils gegenüberliegenden Schenkelabschnitts erstrecken und miteinander fluchten, wobei an einem der horizontalen Schenkel ein horizontaler Steg angeordnet ist, der orthogonal zu dem vertikalen Schenkelabschnitt verläuft und eine Auflagekante ausbildet, wobei die Auflagekante zur Anordnung eines Deckenelements oder einer Anlagenkomponente der raumlufttechnischen Anlage des Arbeitsraums dient, und wobei ein Tragprofil einen Randträger des Stahlbausystems ausbildet, wobei der Randträger bezogen auf den Querschnitt mit einem kastenförmigen Profilabschnitt an dem vertikalen Schenkel ausgebildet ist.

Stahlbausysteme sind hinreichend bekannt und werden regelmäßig zur Herstellung von beispielsweise Regalen, Gerüsten und anderen technischen Einrichtungen verwendet. Insbesondere zur Herstellung von Arbeitsräumen mit einer raumlufttechnischen Anlage, beispielsweise zur Einhausung einer Maschine oder einer Produktionsanlage, werden Stahlbausysteme verwandt, die aus einer Reihe unterschiedlicher Profile bzw. Halbzeuge ausgebildet sind. Aus den Profilen wird ein Tragwerk erstellt, welches eine Struktur des Arbeitsraums ausbildet. Das Tragwerk wird mit beispielsweise Paneelen ausgekleidet, sodass der Arbeitsraum mit einem Boden, Wänden und einer Decke ausgebildet ist. Regelmäßig ist in der Decke des Arbeitsraums eine raumlufttechnische Anlage oder eine Komponente einer raumlufttechnischen Anlage integriert bzw. angeordnet, über die ein Luftwechsel in dem Arbeitsraum und gegebenenfalls auch eine Klimatisierung erfolgen kann. Die raumlufttechnische Anlage dient dabei im Wesentlichen zur Ausbildung von für einen innerhalb des Arbeitsraums durchgeführten Prozess erforderlichen Umweltbedingungen. Derartige Arbeitsräume kommen beispielsweise in der Halbleiterindustrie, Lebensmittelindustrie oder Pharmaindustrie zum Einsatz. Nachteilig bei den bekannten Arbeitsräumen ist, dass immer eine Montage der Profile des Arbeitsraums vor Ort erfolgen muss, wobei die vom Arbeitsraum umgebene Maschine oder Produktionsstätte häufig bereits vorhanden ist. Die Profile zur Ausbildung des Tragwerks werden vor einer Montage vorkonfektioniert und erst vor Ort miteinander zu dem Tragwerk verbunden. Eine Verbindung der Profile erfolgt regelmäßig durch Schweißen oder Verschrauben. Da bei einer Montage der Profile stets auch immer aufgrund von Fertigungstoleranzen und örtlichen Gegebenheiten eine maßliche Anpassung erforderlich ist, ist auch immer eine Bearbeitung der Profile vor Ort erforderlich. So werden beispielsweise Bohrungen zum Verschrauben der Profile an diesen im Rahmen der Montage angebracht, nachdem die zu verbindenden Profile in der vorgesehenen Montagelage probeweise angeordnet wurden. So kann sichergestellt werden, dass eine Verbindung der Profile passgenau möglich ist. Zum Verschweißen und Verschrauben der Profile werden diese in der vorgesehenen Montageposition fixiert, bevor die Schweiß- bzw. Schraubverbindung ausgebildet werden kann. Nachteilig ist hier, dass eine derartige Montage der Profile vor Ort zeit- und personalintensiv ist.

Die EP 0 361 039 A2 offenbart die Merkmale des Oberbegriffs des Anspruchs 1.

Aufgabe der Erfindung ist es daher, einen Arbeitsraum vorzuschlagen, mit dem eine einfache und kostengünstige Montage durchgeführt werden kann.

Diese Aufgabe wird durch einen Arbeitsraum mit den Merkmalen des Anspruchs 1, und eine Verwendung eines Arbeitsraums mit den Merkmalen des Anspruchs 21 gelöst.

Das modulare Stahlbausystem des erfindungsgemäßen Arbeitsraums umfasst voneinander verschiedene Tragprofile und voneinander verschiedene Verbindungselemente zur kraftschlüssigen und/oder formschlüssigen Verbindung der Tragprofile, die zur Ausbildung eines Arbeitsraums dienen, wobei eine Struktur des Arbeitsraums aus einem Tragwerk mit den Tragprofilen und den Verbindungselementen ausgebildet ist, wobei die Tragprofile relativ zu einem ebenen Untergrund des Arbeitsraums bezogen auf einen Querschnitt einen vertikalen Schenkel und zwei parallele, horizontale Schenkel aufweisen, wobei der vertikale Schenkel die horizontalen Schenkel miteinander verbindet, wobei die horizontalen Schenkel vertikale Schenkelabschnitte aufweisen, die sich relativ zueinander in Richtung des jeweils gegenüberliegenden Schenkelabschnitts erstrecken und miteinander fluchten, wobei an einem der horizontalen Schenkel ein horizontaler Steg angeordnet ist, der orthogonal zu dem vertikalen Schenkelabschnitt verläuft und eine Auflagekante ausbildet, wobei die Auflagekante zur Anordnung eines Deckenelements oder einer Anlagenkomponente der raumlufttechnischen Anlage des Arbeitsraums dient, und wobei ein Tragprofil einen Randträger des Stahlbausystems ausbildet, wobei der Randträger bezogen auf den Querschnitt mit einem kastenförmigen Profilabschnitt an dem vertikalen Schenkel ausgebildet ist.

Demnach umfasst das modulare Stahlbausystems zumindest zwei Tragprofile, die bezogen auf einen Querschnitt der jeweiligen damit ausgebildeten Profile unterschiedlich ausgebildet sind und zumindest zwei unterschiedlich ausgebildete Verbindungselemente. Die Tragprofile sind mittels der Verbindungselemente untereinander verbindbar, wobei eine Verbindung der Tragprofile kraftschlüssig und/oder formschlüssig durch die Verbindungselemente erfolgt. Eine stoffschlüssige Verbindung, beispielsweise durch Schweißen, ist nicht zwingend vorgesehen. Der Querschnitt der Tragprofile ist so beschaffen, dass in den Tragprofilen definitionsgemäß eine Längsöffnung ausgebildet ist. Mittels der Verbindungselemente können die Tragprofile an der Längsöffnung verschraubt werden, wodurch auf ein Bohren an den Tragprofilen für eine Montage verzichtet werden kann. Weiter ist es möglich, Verbindungselemente entlang der Längsöffnung zu verschieben und so eine maßliche Anpassung der Tragprofile aufeinander bei einer Montage einfach vorzunehmen. Der an dem horizontalen Schenkel angeordnete horizontale Steg kann unabhängig von dem horizontalen Schenkel ausgebildet oder auch an diesem angeformt oder angeschweißt sein. Die durch den horizontalen Steg ausgebildete Auflagekante kann auch zur Positionierung eines Tragprofils bei einer Montage genutzt werden, beispielsweise durch Auflegen eines Tragprofils während eines Anziehens von Schrauben. Eine besondere Halterung oder Fixierung der Tragprofile relativ zueinander ist dann nicht mehr erforderlich, wodurch eine Montage auch leicht von nur einer Person alleine durchgeführt werden kann. Weiter ist die Auflagekante auch zur Anordnung von Deckenelementen nutzbar. Beispielsweise können paneelartige Deckenelemente zur Ausbildung einer Decke von oben auf die Auflagekanten von Gefachen des Tragwerks bzw. der jeweiligen Tragprofile einfach aufgelegt werden. Auch kann vorgesehen sein, in Gefachen des Tragwerks Anlagekomponenten einer raumlufttechnischen Anlage des Arbeitsraums einzusetzen, um beispielsweise eine Reinraumdecke auszubilden. Diese Anlagenkomponenten können ebenfalls einfach auf Auflagekanten eines Gefachs aufgelegt werden. Auch hier ist dann keine besondere Justierung der Anlagekomponenten an den Tragprofilen erforderlich.

Dier hier verwendeten Lageangaben horizontal, vertikal, oben, unten, Oberseite und Unterseite beziehen sich auf eine jeweils vorgesehene bevorzugte Einbaulage der betreffenden Bauteile des modularen Stahlbausystems relativ zu einem ebenen Untergrund eines Arbeitsraums.

Die Tragprofile können aus Stahlblech ausgebildet sein und die Schenkel können durch Biegen ausgebildete Umschläge aus dem Stahlblech sein.

Die Ausbildung der Tragprofile aus gebogenem Stahlblech ist besonders kostengünstig und ermöglicht eine einfache Herstellung der Tragprofile. Dabei kann vorgesehen sein, dass das modulare Stahlbausystem Tragprofile gleicher Art mit stets gleichen Dimension für verschiedene Arbeitsräume umfasst. Eine Anzahl verschiedener Teile kann so wesentlich vermindert und damit Kosten für eine Herstellung und Lagerhaltung verringert werden. Gleichwohl ist es auch möglich, Tragprofile gleicher Art in unterschiedlichen Dimensionen relativ bezogen auf einen Querschnitt vorzusehen. Die Tragprofile können auch aus mehreren Stahlblechen ausgebildet sein, die miteinander verschweißt sind.

Vorzugsweise sind die Tragprofile mit einem C-förmigen Querschnitt ausgebildet. Der C-förmige Querschnitt bildet folglich eine Längsöffnung an dem Tragprofil aus. Bevorzugt erstreckt sich der horizontale Steg ausgehend von bzw. in einer gemeinsamen Ebene mit dem horizontalen Schenkel auf der Seite des Tragprofils mit der Längsöffnung.

Auch kann im Wesentlichen vorgesehen sein, dass bezogen auf den Querschnitt die zwei parallelen horizontalen Schenkel eine übereinstimmende Länge aufweisen. Auch die vertikalen Schenkelabschnitte können ebenfalls eine übereinstimmende Länge aufweisen. Weiter kann alleine ein horizontaler Steg vorgesehen sein, der sich in Richtung des einen horizontalen Schenkels erstreckt. Der horizontale Steg kann vorteilhaft an den unteren horizontalen Schenkel des Tragprofils anschließen. Eine Unterseite des Tragprofils kann zusammen mit einem Deckenpaneel bzw. Deckenelement eine im Wesentlichen ebene und ununterbrochene Deckenfläche einer Decke eines Arbeitsraums ausbilden.

Der Randträger kann mit einem quadratischen oder rechteckigen Profilabschnitt ausgebildet sein. Der kastenförmige bzw. rahmenförmige Profilabschnitt kann das Tragprofil bzw. den vertikalen Schenkel ausgehend von dem horizontalen Steg ein Stück weit nach oben hin überragen oder gleich hoch wie der vertikale Schenkel sein. Über den kastenförmigen Profilabschnitt wird es möglich, hohe Lasten zu übertragen. Ein so ausgebildeter Randträger wird dadurch besonders stabil und kann beispielsweise eine Außenbegrenzung eines Arbeitsraums ausbilden. Der Randträger kann dann auch auf Stützen des Stahlbausystems aufliegen. Der kastenförmige Profilabschnitt kann bezogen auf den Querschnitt mit zumindest einer innerhalb des kastenförmigen Profilabschnitts verlaufenden Versteifungsstrebe ausgebildet sein. Die Versteifungsstrebe kann bezogen auf den Querschnitt quer oder in Art einer Querverstrebung durch den Profilabschnitt verlaufen. Weiter kann der kastenförmige Profilabschnitt mehrere Versteifungsstreben aufweisen, beispielsweise zwei horizontal angeordnete Versteifungsstreben. Das Tragprofil bzw. der Randträger kann dabei vorteilhaft aus mehreren Profilabschnitten zusammengesetzt sein, beispielsweise aus einem C-förmigen Profilabschnitt, einen kastenförmigen Hohlprofil und einem Flachprofil, welches den horizontalen Steg ausbildet. Die Versteifungsstreben können gebogene Flächenabschnitte, gerade Bleche oder ebenfalls kastenförmige Profilabschnitte sein. Ein derartig ausgebildeter Randträger ist besonders kostengünstig und einfach herstellbar.

Der Randträger kann mit Einstecköffnungen zur Aufnahme von Geländerelementen des Stahlbausystems ausgebildet sein. Die Einstecköffnungen können auf einer Oberseite des Randträgers, beispielsweise in dem kastenförmigen Profilabschnitt, entlang des Randträgers in regelmäßigen Abständen ausgebildet sein. Die Einstecköffnungen können rund oder eckig ausgebildet sein und an Außenabmessungen einer Strebe eines Geländers so angepasst sein, dass diese im Wesentlichen formschlüssig nach einem Einstecken in die Einstecköffnung in dieser gehaltert ist. In die Einstecköffnung kann auch eine Hülse zur Führung und Befestigung des betreffenden Geländerelements bzw. der Strebe eingesetzt sein. Durch die Ausbildung der Einstecköffnungen in regelmäßigen Abständen an dem Randträger wird es möglich, eine Geländermontage vor Ort wesentlich zu vereinfachen. Alternativ können an dem Randträger auch in regelmäßigen Abständen Bohrungen und/oder Gewindebohrungen angebracht sein, die eine Montage von Geländerelementen des Stahlbausystems ermöglichen.

Das Stahlbausystem kann zumindest ein Verbindungselement zur Stoßverbindung und ein Verbindungselement zur Eckverbindung von Randträgern umfassen, wobei die Verbindungselemente jeweils in den kastenförmigen Profilabschnitt einsetzbar und mit den Randträgern verschraubbar ausgebildet sein können. Mit dem Verbindungselement zur Stoßverbindung können zwei Randträger an ihren jeweiligen Enden einfach verbunden werden. Das Verbindungselement zur Stoßverbindung kann zumindest teilweise formschlüssig in den kastenförmigen Profilabschnitt eingesetzt werden. Das Verbindungselement zur Stoßverbindung liegt dann zumindest an einer Innenfläche der jeweiligen kastenförmigen Profilabschnitte an. In einer besonders einfachen Ausführungsform ist das Verbindungselement zur Stoßverbindung ein einzelnes oder mehrere Bleche, die mit den jeweiligen Enden der Randträger verschraubt werden können. Das Verbindungselement zur Stoßverbindung kann alternativ auch so ausgebildet sein, dass es an den Innenflächen des jeweiligen kastenförmigen Profilabschnitts anliegt und so eine Relativbewegung der Randträger zueinander nur noch in Längsrichtung der Randträger erlaubt. Beispielsweise kann das Verbindungselement zur Stoßverbindung dann selbst ein kastenförmiges Profil sein, welches innerhalb des kastenförmigen Profilabschnitts des Randträgers einsetzbar ist. Auch hier kann eine Verschraubung der jeweiligen Randträger mit dem Verbindungselement zur Stoßverbindung entsprechend erfolgen. Das Verbindungselement zur Eckverbindung kann analog dazu ausgebildet sein, wobei das Verbindungselement zur Eckverbindung dann jedoch nicht gerade in einer Flucht mit den Randträgern, sondern um einen Winkel der Ecke geneigt zur Ausbildung einer Ecke ausgebildet ist.

Das Verbindungselement zur Eckverbindung kann zumindest abschnittsweise mit zwei Randträgern ausgebildet sein, deren Längsachsen voneinander abweichen und relativ zueinander in einem Winkel angeordnet sind, wobei die Randträger miteinander verschweißt sein können. Das Verbindungselement zur Eckverbindung kann folglich aus zwei vergleichsweise sehr kurzen Abschnitten von Randträgern ausgebildet sein, die in dem Winkel aufeinander stoßen und die mit einer Gehrung ausgebildet sind, die einer Winkelhalbierenden des Winkels entspricht. An der Gehrung können diese Randträger miteinander verschweißt sein. Alternativ kann das Verbindungselement zur Eckverbindung auch nur abschnittsweise den Querschnitt des Randträgers ausbilden und Laschen sowie Versteifungsstreben aufweisen, die so verschweißt sind, dass Randträger auf Stoß an das Verbindungselement zur Eckverbindung gesteckt und mit den Laschen bzw. Blechen verschraubt werden können. Der Winkel des Verbindungselements zur Eckverbindung kann 90°, 45°, 30°, 270° oder jeden anderen erdenklichen Winkel > 0° und < 360° ausbilden. Auch können im Verbindungselement zur Eckverbindung Einstecköffnungen zur Aufnahme von Geländerelementen des Stahlbausystems ausgebildet sein.

Das Tragprofil kann einen Querträger des Stahlbausystems ausbilden, wobei der Querträger bezogen auf den Querschnitt mit zwei Tragprofilen ausgebildet sein kann, deren horizontale Schenkel parallel verlaufen, wobei sich die jeweiligen Auflagekanten in entgegengesetzte Richtungen erstrecken. Die Auflagekanten bilden auch hier den horizontalen Steg aus. Der Querträger ist zur Anordnung von innerhalb einer Kontur des Arbeitsraums oder einer Arbeitsbühne ausbildenden Randprofilen ausgebildet. Da sich die Auflagekanten in entgegengesetzte Richtungen erstrecken, können an dem Querträger beidseitig Deckenelemente oder Anlagenkomponenten befestigt bzw. aufgelegt werden. Längsöffnungen der jeweiligen Tragprofile des Querträgers befinden sich dann auf der jeweiligen Seite des horizontalen Stegs. Die horizontalen Schenkel können bezogen auf den Querschnitt voneinander beabstandet sein und einen Zwischenraum ausbilden, wobei die zwei Tragprofile über einen gemeinsamen horizontalen Steg und/oder zumindest eine Versteifungsstrebe miteinander verbunden sein können. Der horizontale Steg kann aus einem geraden Blech ausgebildet sein, auf dem jeweils zwei Tragprofile mit einem C-förmigen Querschnitt angeordnet und mit dem Blech, beispielsweise durch Schweißen verbunden sind. Prinzipiell können die Tragprofile aneinander anliegen, jedoch ist es vorteilhaft, wenn der Zwischenraum zwischen den Tragprofilen auch zu einer Erhöhung der Festigkeit des Querträgers ausgebildet ist. Alternativ oder ergänzend kann auch eine Versteifungsstrebe in dem Zwischenraum ausgebildet sein. Beispielsweise können durch einen kastenförmigen Profilabschnitt zwei Versteifungsstreben in dem Profilabschnitt ausgebildet werden, wobei die Tragprofile dann an dem kastenförmigen Profilabschnitt jeweils anliegen und mit diesem fest verbunden sind.

Das Stahlbausystem kann zumindest ein Verbindungselement zur Stoßverbindung und ein Verbindungselement zur Anschlussverbindung von Querträgern umfassen, wobei die Verbindungselemente jeweils in den Zwischenraum einsetzbar und mit dem Tragprofil verschraubbar ausgebildet sein können. Das Verbindungselement zur Stoßverbindung kann ein Blech oder eine Lasche sein, welches zumindest teilweise formschlüssig in den Zwischenraum einsetzbar ist, so dass zwei Querträger entlang ihrer Längsachse fluchten. Die Lasche oder das Blech liegt dann an einer Seite zumindest eines Tragprofils an. Das Verbindungselement zur Stoßverbindung kann den Zwischenraum auch vollständig ausfüllen, so dass alleine eine Längsbewegung der Querträger relativ zueinander, und damit eine besonders genaue Führung in einer Montageposition möglich ist. In dem Blech oder der Lasche können Bohrungen oder Gewindebohrungen vorgesehen sein, die mit Bohrungen oder Gewindebohrungen an den jeweiligen Enden der Querträger fluchten, so dass ein Verschrauben einfach möglich ist. Das Verbindungselement zur Anschlussverbindung von Querträgern kann zur Anschlussverbindung mit einem Tragprofil bzw. einem Randträger ausgebildet sein. Dieses Verbindungselement kann wie das Verbindungselement zur Stoßverbindung in den Zwischenraum einsetzbar und befestigbar sein. Das Verbindungselement zur Anschlussverbindung kann zur Verbindung mit dem Randträger ausgebildet sein, wobei das Verbindungselement zumindest eine Platte aufweisen kann, die in einer Montageposition auf der Auflagekante des Tragprofils positionierbar und mit dem Tragprofil verschraubbar und/oder klemmbar ausgebildet sein kann. In der einfachsten Ausführungsform kann die Platte relativ zu einer Längsachse des Querträgers orthogonal verlaufend angeordnet oder so ausgebildet sein, dass ein Querträger in einem rechten Winkel an einem Randträger befestigt werden kann. Die dann vertikal verlaufende Platte kann an einem Blech oder an einer Lasche des Verbindungselements zur Anschlussverbindung befestigt sein oder diese ausbilden, so dass die Platte durch Verschrauben fest an dem Querträger befestigt werden kann. Während einer Montage eines Arbeitsraums kann dann der Querträger mit dem Verbindungselement zur Anschlussverbindung mit der Platte auf der Auflagekante des Tragprofils aufgelegt werden, bevor eine Endmontage erfolgt. Durch das Auflegen auf der Auflagekante wird es möglich den Querträger entlang der Auflagekante zu verschieben, ohne dass der Querträger abgestützt werden müsste, wodurch eine genaue Positionierung des Querträgers in der Montageposition ohne weitere Hilfsmittel oder einen besonderen Personeneinsatz möglich wird. Die Platte kann beispielsweise mit dem vertikalen Schenkel des Tragprofils des Randträgers verschraubt oder verklemmt werden.

An der Platte kann ein Vorsprung ausgebildet sein, der in der Montageposition einen vertikalen Schenkelabschnitt des Tragprofils hintergreift. Der Vorsprung kann beispielsweise in Art eines Hakens oder einer Kralle ausgebildet sein, der bzw. die in den vertikalen Schenkelabschnitt des Tragprofils eingehängt wird, und so ein Herunterfallen eines Querträgers bei einem Verschieben oder Abziehen an der Auflagekante verhindert. Der Vorsprung kann demnach eine Führung des Querträgers an dem Randträger ausbilden.

Das Stahlbausystem kann eine Stützbrücke umfassen, die bezogen auf einen Querschnitt mit einem kastenförmigen Profil ausgebildet ist. Das kastenförmige Profil kann ein quadratisches oder rechteckiges Profil sein. Die Stützbrücke kann aus einem einfachen Halbzeug bzw. Hohlprofil bestehen, welches vorzugsweise eine Auflagefläche für eine Bodenplatte oder eine Aufhängung für ein Deckenelement ausbildet. Die Stützbrücke kann zur Überbrückung größerer Zwischenräume zwischen Randträgern und/oder Querträgern dienen.

Das Stahlbausystem kann ein Verbindungselement zur Anschlussverbindung der Stützbrücke mit dem Randträger und/oder dem Querträger umfassen, wobei das Verbindungselement zumindest eine Platte aufweist, die in einer Montageposition auf der Auflagekante des Tragprofils positionierbar und mit dem Randträger oder dem Querträger verschraubbar und/oder klemmbar ausgebildet ist, wobei an der Platte Vorsprünge ausgebildet sein können, die eine formschlüssige Aufnahme für eine Stützbrücke ausbilden. Die Platte kann in der Montageposition vertikal an dem Tragprofil angeordnet werden und ist wie bereits das Verbindungselement zur Anschlussverbindung in bzw. an dem Tragprofil positionierbar. Die Platte kann mit dem vertikalen Schenkel verschraubt und/oder geklemmt werden. An der Platte können durch Biegen die Vorsprünge so ausgebildet sein, so dass die Stützbrücke auf einem Vorsprung aufgelegt und zumindest nach drei Seiten hin formschlüssig geführt werden kann. Es ist dann lediglich erforderlich, die Stützbrücke in die so ausgebildete Aufnahme an der Platte einzulegen.

Das Stahlbausystem kann zumindest ein Versteifungselement zur versteifenden Verbindung von Tragprofilen in Eckbereichen des Tragwerks umfassen, wobei das Versteifungselement mit einer Strebe ausgebildet sein kann, wobei die Strebe zumindest ein Verbindungselement zur Anschlussverbindung der Strebe mit dem Randträger und/oder dem Querträger umfassen kann, wobei das Verbindungselement zumindest eine Platte aufweisen kann, die in einer Montageposition auf der Auflagekante des Tragprofils positionierbar und mit dem Tragprofil verschraubbar und/oder klemmbar ausgebildet sein kann. Die Strebe kann prinzipiell einen beliebigen Querschnitt aufweisen, wobei die Strebe zur Versteifung des Tragwerks dient und daher im Wesentlichen in Eckbereichen des Tragwerks angeordnet werden kann. Die Platte kann in der Montageposition vertikal angeordnet sein, sodass die Platte mit dem vertikalen Schenkel des Tragprofils verbunden werden kann. Zwischen der Platte und der Strebe kann an jeweiligen Enden der Strebe ein Gelenk ausgebildet sein, welches ein Verschwenken der Strebe an der Platte in einer horizontalen Ebene erlaubt. Folglich kann an den jeweiligen Enden der Strebe je ein Verbindungselement zur Anschlussverbindung angeordnet sein. Die Verbindungselemente bzw. die Platte kann dann an dem Tragprofil positioniert und in eine endgültige Montageposition verschoben werden. Diese Verschiebung wird insbesondere durch die jeweilige Längsverbindung ermöglicht. Das Versteifungselement kann daher vielseitig eingesetzt und verwendet werden, ohne dass eine große Anzahl unterschiedlichster Versteifungselemente zur Verfügung gestellt werden müsste.

Das Verbindungselement zur Anschlussverbindung umfasst zumindest eine Lasche, die in der Montageposition zumindest den vertikalen Schenkelabschnitt des Trägerprofils hintergreift, wobei die Lasche mit der Platte verschraubbar ausgebildet sein kann, derart, dass der vertikale Schenkelabschnitt zwischen der Platte und der Lasche klemmbar ist. Die Lasche kann einfach über die Längsöffnung des Tragprofils in dieses eingesetzt werden und dabei mit ihren Enden an den Innenseiten der vertikalen Schenkelabschnitte anliegen, wobei die Platte dann an den Außenseiten der vertikalen Schenkelabschnitte anliegt. Durch ein Verschrauben der Lasche mit der Platte werden die vertikalen Schenkelabschnitte zwischen der Lasche und der Platte geklemmt. Vor einem Verschrauben ist es noch möglich die Platte an dem Tragprofil in Richtung der Längsöffnung bzw. in Längsrichtung des Tragprofils zu verschieben und in die Montageposition zu bringen. Die Lasche kann ebenfalls wie die Platte ausgebildet sein oder das Verbindungselement kann eine weitere, zweite Lasche umfassen, welche parallel zur ersten Lasche an der Platte montierbar ist.

Das Tragprofil und/oder das Verbindungselement können mit Durchführöffnungen für Leitungen des Arbeitsraums ausgebildet sein. Diese Leitungen können stromführende Kabel und/oder Medienleitungen sein, die dann innerhalb des Tragwerks verlegt sein können. Eine Verlegung dieser Leitungen auf einer Außenseite des Tragwerks ist dann nicht mehr erforderlich. Auch müssen vor Ort keine Öffnungen an dem Tragwerk zur Ein- oder Durchführung von Leitungen angebracht werden. Wenn das Verbindungselement eine Platte umfasst, kann auch in der Platte, die am Tragprofil positionierbar ist, eine Durchführöffnung ausgebildet sein. Weiter ist es möglich, dass an allen Tragprofilen bzw. Randträgern und Querträgern in regelmäßigen Abständen Durchführöffnungen ausgebildet sind. Zumindest der untere vertikale Schenkelabschnitt des Tragprofils kann auch zur Führung von Leitungen dienen. So kann eine Leitung leicht in die Längsöffnung des Tragprofils ohne weiteren Montageaufwand eingelegt werden.

Vorteilhaft können die Tragprofile einstückig oder mehrteilig ausgebildet und aus Stahl, bevorzugt aus Edelstahl bestehen. Prinzipiell kann die gesamte Struktur des Arbeitsraums bzw. das Tragwerk aus Edelstahl ausgebildet werden. Ebenso Deckenelemente und Anlagekomponenten können aus Edelstahl ausgebildet sein. So wird es möglich den Arbeitsraum auch für Anwendungen, beispielsweise in der Lebensmittelindustrie oder Pharmaindustrie, zu nutzen, die eine derartige Ausgestaltung erfordern. Prinzipiell wäre es jedoch auch möglich den Arbeitsraum bzw. das Tragwerk aus anderen, geeigneten Metallen herzustellen.

Ein Tragwerk des Arbeitsraums kann so beschaffen sein, dass das Tragwerk eine begehbare Bühne ausbildet, die über eine Grundfläche des Arbeitsraums hinausreicht. An der begehbaren Bühne können Geländer, Treppen oder andere Bauteile des Stahlbausystems angeschlossen sein. Die raumlufttechnische Anlage umfasst zumindest eine Anlagenkomponente mit der die Luftwechselrate in dem Arbeitsraum ausbildbar ist, und die unmittelbar an den Arbeitsraum angeschlossen ist.

Zumindest die Decke kann mit dem Stahlbausystem und Deckelelementen des Arbeitsraums ausgebildet sein und zumindest eine Anlagenkomponente der raumlufttechnischen Anlage kann in der Decke integriert sein. Die Anlagenkomponente kann beispielsweise ein Anlagenelement einer Reinraumdecke sein. Prinzipiell ist es auch möglich, dass die gesamte Decke aus Anlagenkomponenten der raumlufttechnischen Anlage ausgebildet ist. Deckenelemente sind dann nicht vorhanden. Die Deckenelemente können zur Ausbildung einer im Wesentlichen ebenen Deckenfläche dienen. Die Deckenelemente und die Anlagenkomponente sind auf Auflagekanten von Tragprofilen des Stahlbausystems aufgelegt und damit besonders einfach positionier- und montierbar.

Bodenplatten des Arbeitsraums können eine begehbare Bühne auf der Decke und darüber hinaus ausbilden, wobei die Bodenplatten auf einer Oberseite der Tragprofile aufgelegt sein können. Die Bodenplatten können beispielsweise aus Metallblech, insbesondere aus Edelstahl oder Aluminium bestehen und Öffnungen im Tragwerk bzw. Gefache der Decke abdecken, sodass die Decke von oben her für Personen begehbar ist. Dadurch kann insbesondere eine Wartung von Anlagekomponenten der rauflufttechnischen Anlage und anderen Versorgungseinrichtungen des Arbeitsraums wesentlich vereinfacht werden. Der Arbeitsraum kann darüber hinaus auf einem Untergrund aufgestellt sein, der ebenfalls einen Boden ausbildet. Ein Boden innerhalb des Arbeitsraums kann ebenfalls durch Bodenplatten ausgebildet sein, die auf dem Untergrund aufgelegt oder über diesem montiert sind.

Erfindungsgemäß wird ein Tragprofil zur Ausbildung eines Arbeitsraums verwendet, insbesondere eines Reinraums, Messraums, Prozessraums oder dergleichen, wobei das Tragprofil relativ zu einem ebenen Untergrund des Arbeitsraums bezogen auf einen Querschnitt einen vertikalen Schenkel und zwei parallele, horizontale Schenkel aufweist, wobei der vertikale Schenkel die horizontalen Schenkel miteinander verbindet, wobei die horizontalen Schenkel vertikale Schenkelabschnitte aufweisen, die sich relativ zueinander in Richtung des jeweils gegenüberliegenden Schenkelabschnitts erstrecken und miteinander fluchten, wobei an einem der horizontalen Schenkel ein horizontaler Steg angeordnet ist, der orthogonal zu dem vertikalen Schenkelabschnitt verläuft und eine Auflagekante ausbildet, wobei die Auflagekante zur Anordnung eines Deckenelements oder einer Anlagenkomponente einer raumlufttechnischen Anlage dient, und wobei das Tragprofil einen Randträger des Stahlbausystems ausbildet, wobei der Randträger bezogen auf den Querschnitt mit einem kastenförmigen Profilabschnitt an dem vertikalen Schenkel ausgebildet ist.

Zu den Vorteilen der erfindungsgemäßen Verwendung wird auf die Vorteilsbeschreibung des erfindungsgemäßen Arbeitsraums verwiesen. Weitere vorteilhafte Ausführungsformen einer Verwendung ergeben sich aus den Merkmalsbeschreibungen der auf den Vorrichtungsanspruch 1 zurückbezogenen Unteransprüche.

Die zuvor beschriebenen Merkmale, Vorteile und nachfolgenden Ausführungsbeispiele sind nicht beschränkend aufzufassen. Merkmale und zusätzliche Merkmalskombinationen, wie sie in der Beschreibung erläutert und aus dem allgemeinen technischen Bereich bekannt sind, können im Rahmen der Ansprüche als zusätzliche Merkmale und Maßnahmen sowohl einzeln als auch abweichend kombiniert verwirklicht werden, ohne dass der Bereich der Erfindung verlassen wird.

Nachfolgend werden bevorzugte Ausführungsformen der Erfindung unter Bezugnahme auf die beigefügten Zeichnungen näher erläutert.

Es zeigen:
- **Fig. 1**: Eine perspektivische Darstellung eines Arbeitsraums;
- **Fig. 2**: einen Querschnitt eines Randträgers in einer Ausführungsform;
- **Fig. 3**: einen Querschnitt eines Randträgers in einer zweiten Ausführungsform;
- **Fig. 4**: einen Querschnitt eines Randträgers in einer dritten Ausführungsform;
- **Fig. 5**: einen Querschnitt eines Randträgers in einer vierten Ausführungsform;
- **Fig. 6**: eine schematische Darstellung einer Stoßverbindung von Randträgern;
- **Fig. 7**: eine schematische Darstellung einer Eckverbindung von Randträgern;
- **Fig. 8**: eine Querschnittsdarstellung eines Randträgers mit einem Geländerelement;
- **Fig. 9**: eine schematische Darstellung eines Querträgers an einem Randträger;
- **Fig. 10**: eine schematische Darstellung eines Querträgers;
- **Fig. 11**: eine schematische Darstellung einer Stützbrücke;
- **Fig. 12**: eine schematische Darstellung einer Winkelverbindung;
- **Fig. 13**: eine schematische Darstellung eines Tragwerks einer Decke;
- **Fig. 14**: eine perspektivische Ansicht einer Wand eines Arbeitsraums;
- **Fig. 15**: eine perspektivische Schnittansicht einer Decke eines Arbeitsraums;
- **Fig. 16**: eine Schnittansicht der Decke des Arbeitsraums;
- **Fig. 17**: eine perspektivische Darstellung einer Stoßverbindung von Randträgern;
- **Fig. 18**: eine perspektivische Darstellung einer Eckverbindung von Randträgern;
- **Fig. 19**: eine perspektivische Darstellung eines Eckverbinders in einer ersten Ausführungsform;
- **Fig. 20**: eine perspektivische Darstellung eines Eckverbinders in einer zweiten Ausführungsform;
- **Fig. 21**: eine perspektivische Darstellung eines Eckverbinders in einer dritten Ausführungsform;
- **Fig. 22**: eine perspektivische Darstellung eines Eckverbinders in einer vierten Ausführungsform;
- **Fig. 23**: eine perspektivische Darstellung eines Versteifungselements in einer Montageposition;
- **Fig. 24**: einen Querschnitt eines Querträgers in einer ersten Ausführungsform;
- **Fig. 25**: der Querträger aus **Fig. 24** in einer Montageposition;
- **Fig. 26**: eine perspektivische Darstellung eines Querträgers in einer zweiten Ausführungsform;
- **Fig. 27**: eine perspektivische Darstellung eines Querträgers in einer dritten Ausführungsform;
- **Fig. 28**: eine perspektivische Darstellung eines Verbindungselements zur Stoßverbindung von Querträgern;
- **Fig. 29**: eine perspektivische Darstellung einer Stoßverbindung von Querträgern;
- **Fig. 30**: eine perspektivische Darstellung eines Verbindungselements zur Anschlussverbindung in einer ersten Ausführungsform;
- **Fig. 31**: eine perspektivische Darstellung des Verbindungselements zur Anschlussverbindung mit dem Querträger;
- **Fig. 32**: eine Draufsicht auf das Verbindungselement mit dem Querträger;
- **Fig. 33**: eine Explosionsdarstellung des Verbindungselements;
- **Fig. 34**: eine perspektivische Darstellung einer Montagekonfiguration von Randträgern und einem Querträger;
- **Fig. 35**: eine perspektivische Darstellung einer weiteren Montagekonfiguration von Randträgern und einem Querträger;
- **Fig. 36**: eine perspektivische Darstellung eines Verbindungselements zur Anschlussverbindung in einer zweiten Ausführungsform;
- **Fig. 37**: eine perspektivische Darstellung eines Verbindungselements zur Anschlussverbindung in einer dritten Ausführungsform;
- **Fig. 38**: eine perspektivische Schnittdarstellung einer Stützbrücke in einem Tragwerk;
- **Fig. 39**: eine perspektivische Darstellung eines Verbindungselements zur Anschlussverbindung der Stützbrücke;
- **Fig. 40**: eine Seitenansicht eines Randträgers mit Verbindungselementen zur Anschlussverbindung;
- **Fig. 41**: eine weitere Seitenansicht eines Randträgers mit Verbindungselementen zur Anschlussverbindung;
- **Fig. 42**: eine perspektivische Schnittdarstellung einer Decke mit einer Stützbrücke;
- **Fig. 43**: eine perspektivische Schnittdarstellung einer weiteren Decke mit einer Stützbrücke;
- **Fig. 44**: eine perspektivische Darstellung eines Verbindungselements mit einer Leitung;
- **Fig. 45**: eine perspektivische Schnittansicht einer Decke mit einer Leitung;
- **Fig. 46**: eine perspektivische Schnittansicht einer weiteren Decke mit einer Leitung.

Die **Fig. 1** zeigt eine Darstellung eines Tragwerks 10, welches einen Arbeitsraum 11 mit einem Boden 12, Wänden 13 und einer Decke 14 aufweist. Die Decke 14 ist als eine begehbare Bühne 15 ausgebildet, wobei innerhalb der Decke 14 Anlagekomponenten 16 einer raumlufttechnischen Anlage 17 integriert sind. Zumindest die Decke 14 ist durch ein hier nicht näher dargestelltes modulares Stahlbausystem ausgebildet, welches nachfolgend in verschiedenen Ausführungsformen näher beschrieben ist. In dem Arbeitsraum 11 ist eine hier nicht näher dargestellte Maschine bzw. technische Anlage angeordnet. Das Stahlbausystem bzw. das Tragwerk 10 besteht im Wesentlichen aus Edelstahl.

Die **Fig. 2** zeigt einen Randträger 18 der durch ein Tragprofil 19 mit einem kastenförmigen Profilabschnitt 20 ausgebildet ist. Das Tragprofil 19 ist aus einem vertikalen Schenkel 21 und zwei parallelen, horizontalen Schenkeln 22 gebildet, wobei der vertikale Schenkel 23 der horizontalen Schenkel 22 miteinander verbindet. Die horizontalen Schenkel 22 weisen ihrerseits vertikale Schenkelabschnitte 23 auf die sich relativ zueinander in Richtung des jeweils gegenüberliegenden Schenkelabschnitts 23 erstrecken und miteinander fluchten, derart, dass ein C-förmiger Querschnitt 24 mit einer Längsöffnung 25 ausgebildet wird. An dem unteren der horizontalen Schenkel 22 ist ein horizontaler Steg 26 angeordnet, der orthogonal zu dem vertikalen Schenkelabschnitt 23 verläuft und eine Auflagekante 27 ausbildet. Die Auflagekante 27 kann zur Anordnung hier nicht dargestellter Deckenelemente oder Anlagekomponenten einer raumlufttechnischen Anlage eines Arbeitsraums dienen. Innerhalb des kastenförmigen Profilabschnitts 20 sind Versteifungsstreben 28, 29 angeordnet, die zusammen oder für sich allein vorhanden sein können. Der vertikale Schenkel 23 und der kastenförmige Profilabschnitt 20 des Tragprofils 19 weisen eine übereinstimmende Höhe auf.

Die **Fig. 3** zeigt einen Randträger 30 der aus Stahlblech ausgebildet ist und im Unterschied zum Randträger aus **Fig. 1** alleine zwei Versteifungsstreben 29 aufweist.

Die **Fig. 4** zeigt einen Randträger 31 der im Unterschied zum Randträger aus **Fig. 2** eine quer verlaufende Versteifungsstrebe 32 aufweist. Ein Profil 33 ist hier niedriger ausgebildet als ein kastenförmiger Profilabschnitt 34.

Die **Fig. 5** zeigt einen Randträger 35 der im Unterschied zum Randträger aus **Fig. 4** ohne eine Versteifungsstrebe ausgebildet ist. Der Randträger 35 ist aus einfachen Halbzeugen aus Edelstahlblech, insbesondere einem C-Profil 36, einem Kastenprofil 37 und einem L-Profil 38 ausgebildet.

Die **Fig. 6** eine schematische Darstellung von Randträgern 39 mit einem Verbindungselement zur Stoßverbindung 40.

Die **Fig. 7** zeigt eine schematische Darstellung von Randträgern 39 mit einem Verbindungselement zur Eckverbindung 41.

Die **Fig. 8** zeigt eine schematische Querschnittdarstellung eines Randträgers 42 mit einem Geländerelement 43. Das Geländerelement 43 ist über eine Einstecköffnung 44 im Randträger 42 in diesen eingesetzt. Innerhalb des Randträgers 42 ist eine Aufnahme 45 für das Geländerelement 43 angeordnet bzw. ausgebildet. Die Aufnahme 45 ermöglicht eine form- und/oder kraftschlüssige Fixierung des Geländerelements 43 am Randträger 42. Das Geländerelement 43 kann Teil eines hier nicht dargestellten Geländers, einer Erhöhung oder Abgrenzung nach oben hin sein.

Die **Fig. 9** ist eine schematische Darstellung einer Verbindung des Randträgers 39 mit einem Querträger 46 mit einem Verbindungselement 47 zur Anschlussverbindung von Querträgern.

Die **Fig. 10** ist eine schematische Darstellung alleine des Querträgers 46 mit dem Verbindungselement 47.

Die **Fig. 11** ist eine schematische Darstellung einer Stützbrücke 48 mit einem Verbindungselement 49 zur Anschlussverbindung der Stützbrücke 48. Prinzipiell können die Verbindungselemente 47 und 49 zur Ausbildung einer rechtwinkligen Verbindung mit einem Winkel α gemäß der **Fig. 12** ausgebildet sein. Weiter ist auch vorgesehen, dass die Verbindungselemente 47 und 49 eine Verbindung mit einem davon abweichenden Winkel β ermöglichen, wobei der Winkel β des jeweiligen Verbindungselements 47 bzw. 49 fest vorgegeben oder frei einstellbar ist.

Die **Fig. 13** zeigt eine schematische Darstellung eines Tragwerks 50 einer hier nicht näher dargestellten Decke eines Arbeitsraums mit im Wesentlichen frei zu einander anordbaren Randträgern 39 und Querträgern 46.

Eine Zusammenschau der **Fig. 14** bis **16** zeigt den Randträger 30 mit einem Querträger 51 sowie einem Verbindungselement 52 zur Anschlussverbindung von Querträgern 51 an Randträgern 30. Randträger 30 und Querträger 51 bilden hier zusammen mit Deckenelementen 53 und Bodenelementen 54 eine Decke 55 eines nicht weiter dargestellten Arbeitsraums aus. Unterhalb des Randträgers 30 ist ein Rahmenträger 56 einer Wand 57 des Arbeitsraums mit Stützen 58 und einer Blende 59 angeordnet. Die Bodenelemente 54 sind auf eine Oberseite 60 des Randträgers 30 bzw. Querträgers 51 aufgelegt. Die Deckenelemente 53 liegen auf einer Auflagekante 61 des Randträgers 30 auf. Weiter sind in den Randträger 30 Geländerelemente 62 eingesteckt. Eine Verbindung von Randträger 30, Querträger 51, Verbindungselement 52 und Geländerelement 62 ist durch Schrauben hergestellt.

Eine Zusammenschau der **Fig. 17** bis **22** zeigt verschiedene Ansichten verschiedener Verbindungselemente 63, 64, 65, 66, 67, 68 zur Verbindung von Randträgern 30. **Fig. 17** stellt eine Stoßverbindung von Randträgern 30 mit dem Verbindungselement 63 zur Stoßverbindung von Randträgern dar, wobei das Verbindungselement 63 aus Laschen 69 und 70 gebildet ist, welche mit den Randträgern 30 verschraubt werden. Die **Fig. 18** zeigt eine Eckverbindung mit dem Verbindungselement 64 zur Eckverbindung von Randträgern, wobei das Verbindungselement 64 abschnittsweise in Art eines Randträgers ausgebildet ist und zwei kastenförmige Profilabschnitte 71 aufweist. An den Profilabschnitten 71 sind Laschen 69 und 70 zur Verschraubung mit den Randträgern 30 angeordnet. In dem Verbindungselement 64 sind weiter Einstecköffnungen 72 für Geländerelemente 62 ausgebildet.

Die **Fig. 19** zeigt das Verbindungselement 65 zur Eckverbindung von Randträgern, bei dem im Unterschied zum Verbindungselement aus **Fig. 18** Bleche 73, Laschen 74 und 75 einstückig ausgebildet sind. Das Verbindungselement 65 ist für Eckverbindungen von 90 ° ausgebildet.

Die **Fig. 20** zeigt das Verbindungselement 66, welches im Unterschied zum Verbindungselement aus **Fig. 19** eine Eckverbindung in einem stumpfen Winkel ausbildet.

Die **Fig. 21** zeigt das Verbindungselement 67, welches im Unterschied zum Verbindungselement aus **Fig. 19** eine Eckverbindung mit einem rechtwinkligen, überstumpfen Winkel ausbildet.

Die **Fig. 22** zeigt das Verbindungselement 68, welches im Unterschied zum Verbindungselement aus **Fig. 19** eine Eckverbindung mit einem überstumpfen Winkel ausbildet.

Die **Fig. 23** zeigt ein Versteifungselement 67, welches zwei Randprofile 30 in einer Eckverbindung versteift. Das Versteifungselement 67 ist mit einer Strebe 77 ausgebildet die über zwei Verbindungselemente 78 zur Anschlussverbindung der Strebe 77 mit dem Randträger 30 verbunden ist. Das Verbindungselement 78 bildet mit der Strebe 77 ein Gelenk 79 aus, welches eine nahezu beliebige Positionierung der Strebe 77 relativ zu den Randträgern 30 in Bezug auf einen Winkel ermöglicht.

Die **Fig. 24** zeigt einen Querträger 80 in einer Querschnittansicht, wobei der Querträger 80 durch zwei Tragprofile 81, die über einen gemeinsamen horizontalen Steg 82 miteinander verbunden sind, ausgebildet ist. Das Tragprofil 81 bildet jeweils einen C-förmigen Querschnitt 83 aus und der horizontale Steg 82 beiderseits des Querträgers 80 eine Auflagekante 84. Der Querträger 80 ist symmetrisch ausgebildet, und zwischen den Tragprofilen 81 ist ein Zwischenraum 85 ausgebildet. Die **Fig. 25** zeigt den Querträger 51 mit dem Verbindungselement 52 an dem Randträger 30. Die Auflagekanten 84 des Querträgers 51 ermöglichen hier ebenfalls die Auflage der Deckenelemente 53. Wie bereits aus der **Fig. 16** ersichtlich, liegt ein Bodenelement 54 auf der Oberseite 60 auf.

Die **Fig. 26** und **27** zeigen beispielhaft verschiedene Ausführungsformen von Querträgern 86 bzw. 87. Beim Querträger 86 in der **Fig. 26** ist in einem Zwischenraum 88 ein Hohlprofil 89 zur Versteifung angeordnet. Der Querträger 87 in der **Fig. 27** ist aus vier Tragprofilen 90 und zwei Hohlprofilen 91 ausgebildet.

Eine Zusammenschau der **Fig. 28** und **29** zeigt zwei Querträger 51, die über ein Verbindungselement 52 miteinander verbunden sind. Das Verbindungselement 92 ist in Art eines flachen Stabs 93 ausgebildet und in den Zwischenraum 85 zwischen den Tragprofilen 81 der Querträger 51 eingesetzt und mit den Tragprofilen 81 verschraubt.

Eine Zusammenschau der **Fig. 30** bis **33** zeigt den Querträger 51 mit dem Verbindungselement 52 in verschiedenen Ansichten. Das Verbindungselement 52 weist zumindest eine Platte 94 auf, die in einer Montageposition auf der Auflagekante des Randträgers 30, wie in der **Fig. 16** dargestellt, aufliegen kann. Das Verbindungselement 52 ist weiter aus Winkeln 95 und 96 ausgebildet, die eine Verschraubung des Verbindungselements 52 mit dem Querträger 51 erlauben. Die Winkel 95 sind dabei jeweils in die Tragprofile 81 und die Winkel 96 in den Zwischenraum 85 eingeschoben. Über Hülsen 97 wird ein Abstand bzw. der Zwischenraum 85 überbrückt. Weiter umfasst das Verbindungselement 52 Laschen 98, die zusammen mit der Platte 94 und den Winkeln 95 und 96 verschraubbar sind. Zwischen den Laschen 98 und der Platte 94 können, wie in der **Fig. 16** dargestellt, vertikale Schenkelabschnitte 99 des Randträgers 30 geklemmt werden. Damit wird es möglich, den Querträger 51 zunächst lose an einem Randträger zu positionieren und entlang des Randträgers in die Montageposition zu verschieben. In der Montageposition kann durch Verschrauben eine kraftschlüssige Verbindung von Querträger 51, Verbindungselement 52 und einem Randträger ausgebildet werden. Um eine Positionierung des Querträgers 51 an einem Randträger zu erleichtern, ist an der Platte 94 eine Lasche 100 ausgebildet, die in Art einer Kralle 101 ausgebildet ist. Die Kralle 101 kann den vertikalen Schenkelabschnitt 99 des Randträgers 30 übergreifen, wodurch ein Herabfallen des Querträgers 51 bei einer Vormontage bzw. Positionierung des Querträgers 51 am Randträger 30 verhindert wird.

Die **Fig. 34** bis **37** zeigen verschiedene Ausführungsformen von Verbindungselementen 102, 103, 104, 105 zur Anschlussverbindung von Querträgern. Das Verbindungselement 105 umfasst, wie in der **Fig. 37** dargestellt, eine Platte 106 zur Verbindung mit einem Randträger 30 entsprechend der vorangegangenen Beschreibung, wobei an der Platte 106 eine Lasche 107 mit einem abgewinkelten Abschnitt 108 angeschweißt ist. Ein Querträger kann dann hier in dem entsprechenden Winkel auf die Lasche 107 aufgesteckt und so in dem Winkel mit dem Randträger 30 verbunden werden. Im Unterschied dazu ist in der **Fig. 36** das Verbindungselement 104 mit einem Gelenk 109 zwischen einer Lasche 110 und einem Abschnitt 111 ausgebildet, sodass der Abschnitt 111 schwenkbar ist.

Die **Fig. 38** und **39** zeigen eine Stützbrücke 112 mit einem Verbindungselement 113 zur Anschlussverbindung der Stützbrücke 112 mit einem Randträger 30. Die Stützbrücke 112 ist aus einem Hohlprofil 114 mit einem Rechteckquerschnitt ausgebildet. Das Verbindungselement 113 ist aus einer Platte 115 und einer Lasche 116 gebildet, die miteinander verschraubbar sind und so vertikale Schenkelabschnitte 99 des Randträgers 30 zwischen sich aufnehmen und klemmen können. An der Platte 115 sind vertikale Schenkel 117 und ein horizontaler Schenkel 118 durch Biegen ausgebildet. Der horizontale Schenkel 118 bildet eine Auflagekante 119 für das Hohlprofil 114 und die vertikalen Schenkel 117 eine Aufnahme 120 für das Hohlprofil 114 aus. Die Stützbrücke 112 kann so einfach von oben in die Aufnahme 120 eingesteckt werden.

Die **Fig. 40** bis **43** zeigen verschiedene Konfigurationen mit einem Randträger 30, einem Querträger 51 und einer Stützbrücke 112 sowie Deckenelementen 53. Wie aus der **Fig. 41** ersichtlich ist, ist hier ergänzend eine Anlagenkomponente 121 einer nicht weiter dargestellten raumlufttechnischen Anlage integriert. Die **Fig. 42** und **43** zeigen jeweils eine Tragschiene 122, die mit einem Befestigungsmittel 123 an der Stützbrücke 112 aufgehängt ist. Die Deckenelemente 53 können so durch die Stützbrücke 112 gehaltert werden.

Die **Fig. 44** bis **46** zeigen verschiedene Detailansichten einer Decke 124. Die **Fig. 44** zeigt einen Querträger 51 mit einem Verbindungselement 52, bei dem in der Platte 94 eine Durchführöffnung 125 für eine Leitung 126 ausgebildet ist. Die Leitung 126 ist in dem Zwischenraum 85 des Querträgers 51 geführt, wobei die Tragprofile 81 des Querträgers 51 ebenfalls mit Durchführöffnungen 127 ausgebildet sind. Wie die **Fig. 46** zeigt, kann die Leitung 126 auch entlang des Tragprofils 33 des Randträgers 31 verlegt sein.

## Patentansprüche

1. Arbeitsraum (11), insbesondere Reinraum, Messraum, Prozessraum oder dergleichen, mit einem modularen Stahlbausystem für den Arbeitsraum, wobei der Arbeitsraum durch einen Boden (12), Wände (13) und eine Decke (14, 124) ausgebildet ist, wobei das Stahlbausystem voneinander verschiedene Tragprofile (19, 33, 81, 90) und voneinander verschiedene Verbindungselemente (40, 41, 47, 52, 63, 64, 65, 66, 67, 68, 78, 92, 102, 103, 104, 105, 113) zur kraftschlüssigen und/oder formschlüssigen Verbindung der Tragprofile umfasst, die zur Ausbildung eines Arbeitsraums (11) dienen, wobei eine Struktur des Arbeitsraums aus einem Tragwerk (10, 50) mit den Tragprofilen und den Verbindungselementen ausgebildet ist, wobei die Tragprofile relativ zu einem ebenen Untergrund des Arbeitsraums bezogen auf einen Querschnitt einen vertikalen Schenkel (21) und zwei parallele, horizontale Schenkel (22) aufweisen, wobei der vertikale Schenkel die horizontalen Schenkel miteinander verbindet, wobei an einem der horizontalen Schenkel ein horizontaler Steg (26, 82) angeordnet ist, der orthogonal zu dem vertikalen Schenkelabschnitt verläuft und eine Auflagekante (27, 61, 84) ausbildet, wobei die Auflagekante zur Anordnung eines Deckenelements (53) oder einer Anlagenkomponente (16, 121) der raumlufttechnischen Anlage (17) des Arbeitsraums dient, und wobei ein Tragprofil (19, 33) einen Randträger (18, 30, 31, 35, 39, 42) des Stahlbausystems ausbildet, wobei der Randträger bezogen auf den Querschnitt mit einem kastenförmigen Profilabschnitt (20, 34, 37) an dem vertikalen Schenkel (21) ausgebildet ist,
**dadurch gekennzeichnet,**
**dass** der Arbeitsraum (11) eine raumlufttechnische Anlage (17) und vorzugsweise eine Steuervorrichtung umfasst, dass mittels der raumlufttechnischen Anlage eine Luftwechselrate in dem Arbeitsraum und eine Druckdifferenz zwischen dem Arbeitsraum und einer Umgebung ausbildbar ist, dass die raumlufttechnische Anlage (17) vorzugsweise mittels der Steuervorrichtung steuer- und/oder regelbar ist,
und **dass** die horizontalen Schenkel (22) vertikale Schenkelabschnitte aufweisen, die sich relativ zueinander in Richtung des jeweils gegenüberliegenden Schenkelabschnitts erstrecken und miteinander fluchten.

2. Arbeitsraum (11) nach Anspruch 1,
**dadurch gekennzeichnet,**
**dass** die Tragprofile (19, 33, 81, 90) aus Stahlblech ausgebildet sind und die Schenkel (21, 22, 23) durch Biegen ausgebildete Umschläge aus dem Stahlblech sind.

3. Arbeitsraum (11) nach Anspruch 1 oder 2,
**dadurch gekennzeichnet,**
**dass** die Tragprofile (19, 33, 81, 90) mit einem C-förmigen Querschnitt (24, 83) ausgebildet sind.

4. Arbeitsraum (11) nach einem der vorangehenden Ansprüche,
**dadurch gekennzeichnet,**
**dass** der kastenförmige Profilabschnitt (20, 34, 37) bezogen auf den Querschnitt mit zumindest einer innerhalb des kastenförmigen Profilabschnitts verlaufenden Versteifungsstrebe (28, 29, 32) ausgebildet ist.

5. Arbeitsraum (11) nach einem der vorangehenden Ansprüche,
**dadurch gekennzeichnet,**
**dass** der Randträger (18, 30, 31, 35, 39, 42) mit Einstecköffnungen (44) zur Aufnahme von Geländerelementen (43, 62) des Stahlbausystems ausgebildet ist.

6. Arbeitsraum (11) nach einem der vorangehenden Ansprüche,
**dadurch gekennzeichnet,**
**dass** das Stahlbausystem zumindest ein Verbindungselement (40, 63) zur Stoßverbindung und ein Verbindungselement (41, 64, 65, 66, 67, 68) zur Eckverbindung von Randträgern (18, 30, 31, 35, 39, 42) umfasst, wobei die Verbindungselemente jeweils in den kastenförmigen Profilabschnitt (20, 34, 37) einsetzbar und mit den Randträgern verschraubbar ausgebildet sind.

7. Arbeitsraum (11) nach Anspruch 6,
**dadurch gekennzeichnet,**
**dass** das Verbindungselement (41, 64, 65, 66, 67, 68) zur Eckverbindung zumindest abschnittsweise mit zwei Randträgern (18, 30, 31, 35, 39, 42) ausgebildet ist, deren Längsachsen voneinander abweichen und relativ zueinander in einem Winkel angeordnet sind, wobei die Randträger miteinander verschweißt sind.

8. Arbeitsraum (11) nach einem der vorangehenden Ansprüche,
**dadurch gekennzeichnet,**
**dass** ein Tragprofil (19, 33, 81, 90) einen Querträger (46, 51, 86, 87) des Stahlbausystems ausbildet, wobei der Querträger bezogen auf den Querschnitt mit zwei Tragprofilen ausgebildet ist, deren horizontale Schenkel (22) parallel verlaufen, wobei sich die jeweiligen Auflagekanten (27, 61, 84) in entgegengesetzte Richtungen erstrecken.

9. Arbeitsraum (11) nach Anspruch 8,
**dadurch gekennzeichnet,**
**dass** die horizontalen Schenkel (22) bezogen auf den Querschnitt voneinander beabstandet sind und einen Zwischenraum (85, 88) ausbilden, wobei die zwei Tragprofile (19, 33, 81, 90) über einen gemeinsamen horizontalen Steg (26, 82) und/oder zumindest eine Versteifungsstrebe miteinander verbunden sind.

10. Arbeitsraum (11) nach Anspruch 9,
**dadurch gekennzeichnet,**
**dass** das Stahlbausystem zumindest ein Verbindungselement (92) zur Stoßverbindung und ein Verbindungselement (47, 52, 102, 103, 104, 105) zur Anschlussverbindung von Querträgern (46, 51, 86, 87) umfasst, wobei die Verbindungselemente jeweils in den Zwischenraum (85, 88) einsetzbar und mit dem Tragprofil (19, 33, 81, 90) verschraubbar ausgebildet sind.

11. Arbeitsraum (11) nach Anspruch 10,
**dadurch gekennzeichnet,**
**dass** das Verbindungselement (47, 52, 102, 103, 104, 105) zur Anschlussverbindung mit dem Randträger (18, 30, 31, 35, 39, 42) ausgebildet ist, wobei das Verbindungselement zumindest eine Platte (94, 106) aufweist, die in einer Montageposition auf der Auflagekante (27, 61, 84) des Tragprofils positionierbar und mit dem Tragprofil (19, 33, 81, 90) verschraubbar und/oder klemmbar ausgebildet ist.

12. Arbeitsraum (11) nach Anspruch 11,
**dadurch gekennzeichnet,**
**dass** an der Platte (94, 106) ein Vorsprung (100) ausgebildet ist, der in der Montageposition einen vertikalen Schenkelabschnitt (23, 99) des Tragprofils (19, 33, 81, 90) hintergreift.

13. Arbeitsraum (11) nach einem der Ansprüche 8 bis 12,
**dadurch gekennzeichnet,**
**dass** das Stahlbausystem eine Stützbrücke (48, 112) umfasst, die bezogen auf einen Querschnitt mit einem kastenförmigen Profil (114) ausgebildet ist.

14. Arbeitsraum (11) nach Anspruch 13,
**dadurch gekennzeichnet,**
**dass** das Stahlbausystem ein Verbindungselement (113) zur Anschlussverbindung der Stützbrücke mit dem Randträger (18, 30, 31, 35, 39, 42) und/oder dem Querträger (46, 51, 86, 87) umfasst, wobei das Verbindungselement zumindest eine Platte (115) aufweist, die in einer Montageposition auf der Auflagekante (27, 61, 84) des Tragprofils (19, 33, 81, 90) positionierbar und mit dem Randträger oder dem Querträger verschraubbar und/oder klemmbar ausgebildet ist, wobei an der Platte Vorsprünge (117, 118) ausgebildet sind, die eine formschlüssige Aufnahme (120) für eine Stützbrücke ausbilden.

15. Arbeitsraum (11) nach einem der Ansprüche 8 bis 14,
**dadurch gekennzeichnet,**
**dass** das Stahlbausystem zumindest ein Versteifungselement (76) zur Versteifenden Verbindung von Tragprofilen (19, 33, 81, 90) in Eckbereichen des Tragwerks (10, 50) umfasst, wobei das Versteifungselement mit einer Strebe (77) ausgebildet ist, wobei die Strebe zumindest ein Verbindungselement (78) zur Anschlussverbindung der Strebe mit dem Randträger (18, 30, 31, 35, 39, 42) und/oder dem Querträger (46, 51, 86, 87) umfasst, wobei das Verbindungselement zumindest eine Platte (94, 106) aufweist, die in einer Montageposition auf der Auflagekante (27, 61, 84) des Tragprofils positionierbar und mit dem Tragprofil verschraubbar und/oder klemmbar ausgebildet ist.

16. Arbeitsraum (11) nach einem der Ansprüche 10 bis 15,
**dadurch gekennzeichnet,**
**dass** das Verbindungselement (41, 47, 52, 78, 102, 103, 104, 105, 113) zur Anschlussverbindung zumindest eine Lasche (100) umfasst, die in der Montageposition zumindest den vertikalen Schenkelabschnitt (23, 99) des Tragprofils (19, 33, 81, 90) hintergreift, wobei die Lasche mit der Platte (64, 106) verschraubbar ausgebildet ist, derart, dass der vertikale Schenkelabschnitt zwischen der Platte und der Lasche klemmbar ist.

17. Arbeitsraum (11) nach einem der Ansprüche 10 bis 16,
**dadurch gekennzeichnet,**
**dass** das Tragprofil (19, 33, 81, 90) und/oder das Verbindungselement (40, 41, 47, 52, 63, 64, 65, 66, 67, 68, 78, 92, 102, 103, 104, 105, 113) mit Durchführöffnungen (125, 127) für Leitungen (126) des Arbeitsraums (11) ausgebildet sind.

18. Arbeitsraum (11) nach einem der vorangehenden Ansprüche,
**dadurch gekennzeichnet,**
**dass** die Tragprofile (19, 33, 81, 90) einstückig oder mehrteilig ausgebildet und aus Stahl, bevorzugt aus Edelstahl bestehen.

19. Arbeitsraum nach einem der vorangehenden Ansprüche,
**dadurch gekennzeichnet,**
**dass** zumindest die Decke (14, 124) mit dem Stahlbausystem und Deckenelementen (53) des Arbeitsraums ausgebildet ist und zumindest eine Anlagenkomponente (16, 121) der raumlufttechnischen Anlage (17) in der Decke integriert ist.

20. Arbeitsraum nach einem der vorangehenden Ansprüche,
**dadurch gekennzeichnet,**
**dass** Bodenplatten (54) des Arbeitsraums (11) eine begehbare Bühne (15) auf der Decke (14, 124) ausbilden, wobei die Bodenplatten auf eine Oberseite (60) der Tragprofile (19, 33, 81, 90) aufgelegt sind.

21. Verwendung eines Arbeitsraums (11) nach einem der Ansprüche 1-20, insbesondere einen Reinraum, Messraum, Prozessraum oder dergleichen, mit einem den Arbeitsraum (11) ausbildenden Tragprofil (19, 33, 81, 90), wobei das Tragprofil relativ zu einem ebenen Untergrund des Arbeitsraums bezogen auf einen Querschnitt einen vertikalen Schenkel (21) und zwei parallele, horizontale Schenkel (22) aufweist, wobei der vertikale Schenkel die horizontalen Schenkel miteinander verbindet, wobei die horizontalen Schenkel vertikale Schenkelabschnitte (23, 90) aufweisen, die sich relativ zueinander in Richtung des jeweils gegenüberliegenden Schenkelabschnitts erstrecken und miteinander fluchten, wobei an einem der horizontalen Schenkel ein horizontaler Steg (26, 82) angeordnet ist, der orthogonal zu dem vertikalen Schenkelabschnitt verläuft und eine Auflagekante (27, 61, 84) ausbildet, wobei die Auflagekante zur Anordnung eines Deckenelements (53) oder einer Anlagenkomponente (16, 121) einer raumlufttechnischen Anlage (17) dient, und wobei das Tragprofil einen Randträger (18, 30, 31, 35, 39, 42) des Stahlbausystems ausbildet, wobei der Randträger bezogen auf den Querschnitt mit einem kastenförmigen Profilabschnitt (20, 34, 37) an dem vertikalen Schenkel (21) ausgebildet ist.

## Claims

1. A work space (11), in particular a clean room, measuring room, processing room or the like, having a modular steel construction system for the work space, the work space being formed by a bottom (12), walls (13) and a ceiling (14, 124), the steel construction system comprising support profiles (19, 33, 81, 90) which differ from each other and connective elements (40, 41, 47, 52, 63, 64, 65, 66, 67, 68, 78, 92, 102, 103, 104, 105, 113) which differ from each other and serve for the force-fit and/or form-fitted connection of the support profiles serving to form a work space (11), a structure of the work space being formed of a support structure (10, 50) with the support profiles and the connective elements, the support profiles having a vertical leg (21) and two parallel, horizontal legs (22) in relation to an even base of the work space with respect to a cross section, the vertical leg connecting the horizontal legs to each other, a horizontal beam (26, 82) being disposed on one of the horizontal legs, the horizontal beam extending orthogonal to the vertical leg section and forming a bearing edge (27, 61, 84), the bearing edge serving to dispose a ceiling element (53) or an installation component (16, 121) of the ventilation and air-conditioning installation (17) of the work space, and a support profile (19, 33) forming an edge support (18, 30, 31, 35, 39, 42) of the steel construction system, the edge support having a box-shaped profile section (20, 34, 37) on the vertical leg (21) with respect to the cross section,
**characterized in that**
the work space (11) comprises a ventilation and air-conditioning installation (17) and preferably a control device; **in that** an air exchange rate in the work space and a pressure difference between the work space and an environment is established by means of the ventilation and air-conditioning installation; **in that** the ventilation and air-conditioning installation (17) is controlled and/or regulated preferably by means of the control device;
and **in that** the horizontal legs (22) have vertical leg sections, which extend towards the corresponding opposite leg section in relation to each other and are flush with each other.

2. The work space (11) according to claim 1,
**characterized in that**
the support profiles (19, 33, 81, 90) are made of steel sheets and the legs (21, 22, 23) are formed by fold-overs made of the steel sheets and by bending.

3. The work space (11) according to claim 1 or 2,
**characterized in that**
the support profile (19, 33, 81, 90) have a C-shaped cross section (24, 83).

4. The work space (11) according to any one of the preceding claims, **characterized in that**
with respect to the cross section, the box-shaped profile section (20, 34, 37) has at least one bracing rod (28, 29, 32) extending within the box-shaped profile section.

5. The work space (11) according to any one of the preceding claims, **characterized in that**
the edge support (18, 30, 31, 35, 39, 42) has insertion openings (44) for receiving banister elements (43, 62) of the steel construction system.

6. The work space (11) according to any one of the preceding claims, **characterized in that**
the steel construction system comprises at least one connective element (40, 63) for a butt joint and a connective element (41, 64, 65, 66, 67, 68) for a corner joint of edge supports (18, 30, 31, 35, 39, 42), the connective elements each being usable in the box-shaped profile section (20, 34, 37) and being designed so as to be able to be screwed to edge supports.

7. The work space (11) according to claim 6,
**characterized in that**
at least sections of the connective element (41, 64, 65, 66, 67, 68) have two edge supports (18, 30, 31, 35, 39, 42) for a corner joint, the longitudinal axes of the two edge supports deviating from each other and being disposed at an angle relative to each other, the edge supports being welded to each other.

8. The work space (11) according to any one of the preceding claims, **characterized in that**
a support profile (19, 33, 81, 90) forms a transverse support (46, 51, 86, 87) of the steel construction system, the transverse support having two support profiles with respect to the cross section, the horizontal legs (22) of the two support profiles extending parallel, the corresponding bearing edges (27, 61, 84) extending in opposite directions.

9. The work space (11) according to claim 8,
**characterized in that**
the horizontal legs (22) are spaced apart from each other with respect to the cross section and form a gap (85, 88), the two support profiles (19, 33, 81, 90) being connected to each other via a shared horizontal beam (26, 82) and/or at least one bracing rod.

10. The work space (11) according to claim 9,
**characterized in that**
the steel construction system comprises at least one connective element (92) for a butt joint and one connective element (47, 52, 102, 103, 104, 105) for a connective joint of transverse supports (46, 51, 86, 87), the connective elements each being usable in the gap (85, 88) and being designed so as to be able to be screwed to the support profile (19, 33, 81, 90).

11. The work space (11) according to claim 10,
**characterized in that**
the connective element (47, 52, 102, 103, 104, 105) is designed for a connective joint to the edge support (18, 30, 31, 35, 39, 42), the connective element having at least one plate (94, 106) which is positioned on the bearing edge (27, 61, 84) of the support profile in a mounting position and being designed so as to be able to be screwed and/or clamped to the support profile (19, 33, 81, 90).

12. The work space (11) according to claim 11,
**characterized in that**
a protrusion (100) is formed on the plate (94, 106), the protrusion engaging behind a vertical leg section (23, 99) of the support profile (19, 33, 81, 90) in the mounting position.

13. The work space (11) according to any one of the claims 8 to 12, **characterized in that**
the steel construction system comprises a support bridge (48, 112), which has a box-shaped profile (114) with respect to a cross section.

14. The work space (11) according to claim 13,
**characterized in that**
the steel construction system comprises a connective element (113) for a connective joint of the support bridge to the edge support (18, 30, 31, 35, 39, 42) and/or the transverse beam (46, 51, 86, 87), the connective element having at least one plate (115) which is positioned on the bearing edge (27, 61, 84) of the support profile (19, 33, 81, 90) in a mounting position and being designed so as to be able to be screwed and/or clamped to the edge support or the transverse support, protrusions (117, 118) being formed on the plate, the protrusions forming a form-fitted seat (120) for a support bridge.

15. The work space (11) according to any one of the claims 8 to 14, **characterized in that**
the steel construction system comprises at least one bracing element (76) for a bracing connection of support profiles (19, 33, 81, 90) in corner areas of the support structure (10, 50), the bracing element having a rod (77), the rod comprising at least one connective element (78) for a connective joint of the rod to the edge support (18, 30, 31, 35, 39, 42) and/or the transverse support (46, 51, 86, 87), the connective element having at least one plate (94, 106) which is positioned on the bearing edge (27, 61, 87) in a mounting position and is designed so as to be able to be screwed and/or clamped to the support profile.

16. The work space (11) according to an one of the claims 10 to 15, **characterized in that**
the connective element (41, 47, 52, 78, 102, 103, 104, 105, 113) comprises at least one tab (100) for a connective joint, the tab engaging behind at least the vertical leg section (23, 99) of the support profile (19, 33, 81, 90) in the mounting position, the tab being designed so as to be able to be screwed in such a manner to the plate (64, 106) that the vertical leg section is able to be clamped between the plate and the tab.

17. The work space (11) according to any one of the claims 10 to 16, **characterized in that**
the support profile (19, 33, 81, 90) and/or the connective element (40, 41, 47, 52, 63, 64, 65, 66, 67, 68, 78, 92, 102, 103, 104, 105, 113) has through holes (125, 127) for wires (126) of the work space (11).

18. The work space according to any one of the preceding claims, **characterized in that**
the support profiles (19, 33, 81, 90) is made of one or multiple pieces and consist of steel, preferably stainless steel.

19. The work space according to any one of the preceding claims, **characterized in that**
at least the ceiling (14, 124) is formed by the steel construction system and ceiling elements (53) of the work space and at least one installation component (16, 121) of the ventilation and air-conditioning installation (17) is integrated in the ceiling.

20. The work space according to the any one of the preceding claims, **characterized in that**
bottom plates (54) of the work space (11) form an accessible stage (15) on the ceiling (14, 124), the bottom plates being applied on an upper side (60) of the support profiles (19, 33, 81, 90).

21. A use of a work space (11) according to any one of the claims 1 to 20, in particular a clean space, a measuring space, a processing space or the like, having a support profile (19, 33, 81, 90) forming the work space (11), the support profile having a vertical leg (21) and two parallel, horizontal legs (22) with respect to a cross section in relation to a plane base of the work space, the vertical leg connecting the horizontal legs to each other, the horizontal legs having vertical leg sections (23, 90), which extend towards the corresponding opposing leg section relative to each other and being flush with each other, a horizontal beam (26, 82) being disposed on one of the horizontal legs, the horizontal beam extending orthogonal to the vertical leg section and forming a bearing edge (27, 61, 84), the bearing edge serving to dispose a ceiling element (53) or an installation component (16, 121) of a ventilation and air-conditioning installation (17), and the support profile forming an edge support (18, 30, 31, 35, 39, 42) of the steel construction system, the edge support having a box-shaped profile section (20, 34, 37) on the vertical leg (21) with respect to the cross section.

## Revendications

1. Espace de travail (11), notamment une salle blanche, une salle de mesure, une salle de traitement ou quelque chose du genre, ayant un système de construction en acier modulaire pour l'espace de travail, l'espace de travail étant formé par un fond (12), des parois (13) et un plafond (14, 124), le système de construction en acier comprenant des profils de support (19, 33, 81, 90) qui diffèrent l'un de l'autre et des éléments de connexion (40, 41, 47, 52, 63, 64, 65, 66, 67, 68, 78, 92, 102, 103, 104, 105, 113) qui diffèrent l'un de l'autre et servent pour la connexion par adhérence et/ou à forme finale des profils de support qui servent à la formation d'un espace de travail (11), une structure de l'espace de travail étant formée d'une structure de support (10, 50) avec les profils de support et avec les éléments de connexion, les profils de support ayant une jambe verticale (21) et deux jambes horizontales (22) parallèles relatif à un support plan de l'espace de travail par rapport à une section transversale, la jambe verticale reliant les jambes horizontales l'une à l'autre, une traverse horizontale (26, 82) étant disposée sur une des jambes horizontales, la traverse horizontale étendant de manière orthogonale à la section de jambe verticale et formant un bord portant (27, 61, 84), le bord portant servant au positionnement d'un élément de plafond (53) ou d'un composant (16, 121) de l'installation (17) de ventilation et de climatisation de l'espace de travail, et un profil de support (19, 33) formant un support de bord (18, 30, 31, 35, 39, 42) du système de construction en acier, le support de bord ayant une section de profil (20, 34, 37) en caisson sur la jambe verticale (21) par rapport à la section transversale,
**caractérisé en ce que**
l'espace de travail (11) comprend une installation (17) de ventilation et de climatisation et de préférence un dispositif de contrôle ; **en ce qu'**un taux de renouvellement de l'air dans l'espace de travail et une différence de pression entre l'espace de travail et un environnement sont établis au moyen de l'installation de ventilation et de climatisation ; **en ce que** l'installation (17) de ventilation et de climatisation peut être contrôlée et/ou régulée de préférence au moyen du dispositif de contrôle ;
et **en ce que** les jambes horizontales (22) ont des sections de jambe verticales qui s'étendent vers les sections de jambe opposées relatives l'une à l'autre et forment une surface plane l'une avec l'autre.

2. Espace de travail (11) selon la revendication 1,
**caractérisé en ce que**
les profils de support (19, 33, 81, 90) sont faits en tôle en acier et les jambes (21, 22, 23) sont formées par des plis faits en tôle en acier et par le plissage.

3. Espace de travail (11) selon la revendication 1 ou la revendication 2, **caractérisé en ce que**
les profils de support (19, 33, 81, 90) ont une section transversale (24, 83) en forme de C.

4. Espace de travail (11) selon l'une quelconque des revendications précédentes,
**caractérisé en ce que**
par rapport à la section transversale, la section de profil (20, 34, 37) en caisson a au moins une barre de renforcement (28, 29, 32) s'étendant dans la section de profil en caisson.

5. Espace de travail (11) selon l'une quelconque des revendications précédentes,
**caractérisé en ce que**
le support de bord (18, 30, 31, 35, 39, 42) a des ouvertures d'insertion (44) pour la réception d'éléments de balustrade (43, 62) du système de construction en acier.

6. Espace de travail (11) selon l'une quelconque des revendications précédentes,
**caractérisé en ce que**
le système de construction en acier comprend au moins un élément de connexion (40, 63) pour un plat-joint à vif et un élément de connexion (41, 64, 65, 66, 67, 68) pour un joint en équerre de supports de bord (18, 30, 31, 35, 39, 42), les éléments de connexion pouvant être chacun utilisés dans la section de profil (20, 34, 37) en caisson et étant conçus de pouvoir être vissés aux supports de bord.

7. Espace de travail (11) selon la revendication 6,
**caractérisé en ce que**
des sections de l'élément de connexion (41, 64, 65, 66, 67, 68) ont au moins deux supports de bord (18, 30, 31, 35, 39, 42) pour un joint en équerre, les axes longitudinaux des deux supports de bord déviant l'un de l'autre et étant disposés à un angle l'un à l'autre, les supports de bord étant soudés l'un à l'autre.

8. Espace de travail (11) selon l'une quelconque des revendications précédentes,
**caractérisé en ce**
**qu'**un profil de support (19, 33, 81, 90) forme un support de traverse (46, 51, 86, 87) du système de construction en acier, le support de traverse ayant deux profils de support par rapport à la section transversale, les jambes horizontales (22) des deux profils de support s'étendant de manière parallèle, les bords portant (27, 61, 84) correspondants s'étendant en sens opposés.

9. Espace de travail (11) selon la revendication 8,
**caractérisé en ce que**
les jambes horizontales (22) sont espacées l'une de l'autre par rapport à la section transversale et forment un évidement (85, 88), les deux profils de support (19, 33, 81, 90) étant reliés l'un à l'autre par une traverse horizontale (26, 82) commune et/ou par au moins une barre de renforcement.

10. Espace de travail (11) selon la revendication 9,
**caractérisé en ce que**
le système de construction en acier comprend au moins un élément de connexion (92) pour un plat-joint à vif et un élément de connexion (47, 52, 102, 103, 104, 105) pour un joint de connexion de supports de traverse (46, 51, 86, 87), les éléments de connexion pouvant être chacun utilisés dans l'évidement (85, 88) et étant conçus de pouvoir être vissé au profil de support (19, 33, 81, 90).

11. Espace de travail (11) selon la revendication 10,
**caractérisé en ce que**
l'élément de connexion (47, 52, 102, 103, 104, 105) est conçu pour un joint de connexion au support de bord (18, 30, 31, 35, 39, 42), l'élément de connexion ayant au moins un panneau (94, 106) qui est positionné sur le bord portant (27, 61, 84) du profil de support dans une position de montage et est conçu de pouvoir d'être vissé et/ou serré au profil de support (19, 33, 81, 90).

12. Espace de travail (11) selon la revendication 11,
**caractérisé en ce**
**qu'**une saillie (100) est formée sur le panneau (94, 106), la saillie s'engageant au derrière d'une section de jambe (23, 99) verticale du profil de support (19, 33, 81, 90) dans la position de montage.

13. Espace de travail (11) selon l'une quelconque des revendications 8 à 12,
**caractérisé en ce que**
le système de construction en acier comprend un pont de support (48, 112), qui a un profil (114) en caisson par rapport à la section transversale.

14. Espace de travail (11) selon la revendication 13,
**caractérisé en ce que**
le système de construction en acier comprend un élément de connexion (113) pour un joint de connexion du pont de support au support de bord (18, 30, 31, 35, 39, 42) et/ou à la traverse transversale (46, 51, 86, 87), l'élément de connexion ayant au moins un panneau (115) qui est positionné sur le bord portant (27, 61, 84) du profil de support (19, 33, 81, 90) dans une position de montage et est conçu de pouvoir être vissé et/ou serré au support de bord ou au support de traverse, des saillies (117, 118) étant formées sur le panneau, les saillies formant une réception (120) à forme finale pour un pont de support.

15. Espace de travail (11) selon l'une quelconque des revendications 8 à 14,
**caractérisé en ce que**
le système de construction en acier comprend au moins un élément de renforcement (76) pour une connexion de renforçant de profils de support (19, 33, 81, 90) dans des zones de coins de la structure de support (10, 50), l'élément de renforcement ayant une traverse (77), la traverse comprenant au moins un élément de connexion (78) pour un joint de connexion de la traverse au support de bord (18, 30, 31, 35, 39, 42) et/ou au support de traverse (46, 51, 86, 87), l'élément de connexion ayant au moins un panneau (94, 106), qui est positionné sur le bord portant (27, 61, 87) dans une position de montage et est conçu de pouvoir être vissé et/ou serré au profil de support.

16. Espace de travail (11) selon l'une quelconque des revendications 10 à 15,
**caractérisé en ce que**
l'élément de connexion (41, 47, 52, 78, 102, 103, 104, 105, 113) comprend au moins une languette (100) pour le joint de connexion, la languette s'engageant au derrière au moins de la section de jambe (23, 99) verticale du profil de support (19, 33, 81, 90) dans la position de montage, la languette étant conçue de pouvoir être vissé au panneau (64, 106) de telle manière que la section de jambe verticale est serrée entre le panneau et la languette.

17. Espace de travail (11) selon l'une quelconque des revendications 10 à 16,
**caractérisé en ce que**
le profil de support (19, 33, 81, 90) et/ou l'élément de connexion (40, 41, 47, 52, 63, 64, 65, 66, 67, 68, 78, 92, 102, 103, 104, 105, 113) ont des trous de passage (125, 127) pour des fils (126) de l'espace de travail (11).

18. Espace de travail (11) selon l'une quelconque des revendications précédentes,
**caractérisé en ce que**
les profils de support (19, 33, 81, 90) sont faits en une pièce ou en multiples pièces et consistent en acier, de préférence en acier inoxydable.

19. Espace de travail (11) selon l'une quelconque des revendications précédentes,
**caractérisé en ce**
**qu'**au moins le plafond (14, 124) est formé par le système de construction en acier et par des éléments de plafond (53) de l'espace de travail et au moins un composant (16, 121) de l'installation (17) de ventilation et de climatisation est intégré dans le plafond.

20. Espace de travail (11) selon l'une quelconque des revendications précédentes,
**caractérisé en ce que**
des panneaux de fond (54) de l'espace de travail (11) forment une plateforme (15) accessible sur le plafond (14, 124), les panneaux de fond étant appliqués sur un côté supérieur (60) des profils de support (19, 33, 81, 90).

21. Utilisation d'un espace de travail (11) selon l'une quelconque des revendications 1 à 20, notamment une salle blanche, une salle de mesure, une salle de traitement ou quelque chose du genre, ayant un profil de support (19, 33, 81, 90) formant l'espace de travail (11), le profil de support ayant une jambe verticale (21) et deux jambes horizontales (22) parallèles par rapport à une section transversale relatif à une base plane de l'espace de travail, la jambe verticale reliant les jambes horizontales l'une à l'autre, les jambes horizontales ayant des sections de jambe (23, 90) verticales, qui s'étendent relatives l'une à l'autre vers la section de jambe opposée correspondante et formant une surface plane l'une avec l'autre, une traverse horizontale (26, 82) étant disposée sur l'une des jambes horizontales, la traverse horizontale s'étendant de manière orthogonale à la section de la jambe verticale et formant un bord portant (27, 61, 84), le bord portant servant au positionnement d'un élément de plafond (53) ou d'un composant (16, 121) d'une installation (17) de ventilation et de climatisation, et le profil de support formant un support de bord (18, 30, 31, 35, 39, 42) du système de construction en acier, le support de bord ayant une section de profil (20, 34, 37) en caisson sur la jambe verticale (21) par rapport à la section transversale.
